# FASCICULE DE BREVET EUROPEEN

(11) **EP 0 413 676 B1**
(45) Date de publication et mention de la délivrance du brevet: **15.12.1993**
(21) Numéro de dépôt: 90870128.7
(22) Date de dépôt: 14.08.1990
(51) Int. Cl.: E02D 5/76, E02D 5/54

(54) **Procédé de fixation d'ancrages**
Verfahren zum Befestigen von Ankern
Process for fixing anchors

(30) Priorité: 14.08.1989 BE 8900872
(43) Date de publication de la demande: 20.02.1991
(73) Titulaire: SMET-BORING N.V., B-2480 Dessel (BE)
(72) Inventeur: Smet, Hugo, B-2480 Dessel (BE)
(74) Mandataire: Pieraerts, Jacques

(56) Documents cités:
- DE-A- 3 108 331
- FR-A- 2 144 079
- FR-A- 2 541 703

## Description

La présente invention concerne un procédé de fixation dans le sol d'ancrages, de boulons et d'équipements équivalents , par creusement d'un trou foré en utilisant une tête de forage et par par l'injection d'un coulis de ciment, selon lequel procédé (voir préambule de la revendication 1 annexée):
- on réalise le trou foré en question en enfonçant ou en faisant forer dans le sol un tube de forage (2) comportant une tête de forage et on agrandit le diamètre du trou foré par injection sous pression d'un liquide,
- on utilise pour cela un tube de forage rotatif muni d'une tête de forage, on place dans l'axe central du tube de forage ledit équipement, la longueur de cet équipement correspondant sensiblement à celle du tube de forage, et, dans la phase finale, on laisse en place dans le sol l'équipement en question ci-dessus lors du retrait du tube de forage tandis que du coulis de ciment est injecté sous pression autour de l'équipement dans la cavité forée élargie formée. Un tel procédé est connu du document FR-A-2144079.

Des équipements tels que des ancrages et des boulons, qui peuvent être mis dans le sol verticalement, horizontalement ou sous n'importe quel angle, sont fixés jusqu'à présent suivant l'une des techniques décrites ci-après:
a) Sous un angle de 0 à 90°, un trou de forage est réalisé dans le sol, éventuellement par utilisation d'un rinçage à l'eau et/ou d'air. Dans le cas de cette manipulation, un coulis peut être injecté;
b) après l'exécution du trou foré, l'ancrage (boulons ou équipements) pourvu ou non de tubulures d'injection et/ou de moyens d'étanchéité est placé dans le trou foré;
c) l'ancrage est fixé dans le trou foré, qui éventuellement aussi y a été élargi au moyen de ce que l'on appelle du taillage par jet ou de techniques de coulage, par injection dans le trou foré de produits durcissants, en majorité du ciment. Les produits durcissants, comme par exemple entre autres le ciment, peuvent être coulés sous pression dans le trou foré;
d) par l'utilisation de certaines mesures, comme par exemple simultanément un vibrage (ou forage) et la fixation de l'ancrage, du boulon ou de l'équipement, l'ancrage est fixé dans le sol. Dans ce dernier procédé, on utilise les vibrations provoquées par le martelage et du coulis doit être pompé dedans sous une très haute pression;
e) un trou agrandi peut aussi être réalisé, ce qui peut surtout être nécessaire dans des sols à très haute cohésion, un utilisant la technique de jet et coulis à hauteur de la racine de l'ancrage.

Les points a, b, c cités ci-dessus s'apparentent à la technique décrite dans le brevet FR-A-2 541 703 au nom de Bataille. Les points a, b, c, d et e s'apparentent, eux, à la technique décrite par la demande de brevet DE-A- 31 08 331 (voir préambule de la revendication 4 annexée) au nom de GKN Keller. Les points a,b,c,e s'apparentent à la technique décrite dans le document FR-A-2144079 précité.

Les procédés cités ci-dessus présentent plusieurs inconvénients. Les procédés décrits sous b) et c) présentent le grand inconvénient que leur développement est compliqué et est cher. Des composants importants utilisés lors du forage sont perdus et restent en arrière, dans le sol avec l'équipement.

Le procédé décrit en d) présente les inconvénients suivants:
1. Les mesures à prendre pour l'obtention de la fixation d'un ancrage, d'un boulon ou d'un équipement sont très chères. Par le vibrage, tout le composant qui est utilisé à cette fin dans le sol est perdu de sorte que les avantages que ce procédé devrait normalement fournir sont réalisés pour rien;
2. en présence de pierres dans le sol, de concrétions dures, de matériaux de remplissage et/ou de sous-sol de pierre, il n'est pas possible de pénétrer le sous-sol sans mesures accessoires. Dans de telles circonstances géologiques, ce que l'on appelle "des avant-trous" sont forés de sorte que le coût de ce procédé est considérablement augmenté;
3. en présence de pierres et d'autres obstacles du même genre, des déviations inadmissibles peuvent être déterminées lors du forage, par rapport à la direction théorique. L'ancrage ne présente effectivement aucune stabilité suffisante pour surmonter de telles difficultés et pour conserver la direction imposée.

L'invention a donc pour but de proposer un procédé qui remédie aux inconvénients que l'on sait et de proposer un procédé nouveau et original par lequel des équipements peuvent être placés et fixés dans le sol d'une manière remarquable, quelle que puisse être aussi la structure géologique du sol. Le procédé suivant l'invention permet en effet la mise en place d'équipements dans toutes sortes de sols alluviaux, sans tenir compte qu'il s'agit de sable, d'argile ou de limon. Aussi les sols qui contiennent un fond rocheux, des terres de remplissage empierrées, saturées ou non d'eau et/ou des sols contenant des couches empierrées peuvent être travaillés. Ceci vaut aussi pour le type d'équipement, que l'on prenne en considération un ancrage, un boulonnage ou l'introduction de n'importe quel équipement.

Afin d'appliquer le procédé suivant l'invention dans les meilleures circonstances et de la manière la plus économique possible, ce procédé se caractérise en outre en ce que le tube de forage est constitué par un tube de forage rotatif à double paroi ménageant un espace concentrique se raccordant d'une part à au moins deux nez de pulvérisation et d'autre part à une entrée d'alimentation en liquide sous pression, ledit tube étant muni d'une tête de forage comportant axialement un orifice d'extrémité et présentant latéralement lesdits nez de pulvérisation, le diamètre du tube et de l'orifice d'extrémité de la tête de forage étant d'une grandeur telle que ledit équipement puisse être glissé suivant leur axe central, ledit orifice d'extrémité de la tête de forage étant équipé d'un bouchon amovible constituant élément perdu lors du retrait du tube de forage, ledit bouchon étant laissé dans le sol avec l'équipement susdit dans la chemise en ciment de ce dernier.

L'invention a aussi trait à un dispositif pour la mise en oeuvre du procédé selon l'invention et comportant les caractéristiques selon la revendication 4. Des modalités avantageuses du procédé selon l'invention font l'objet des revendications 2 et 3 et des dispositions préférées du dispositif de mise en oeuvre font l'objet des revendications 5 et 6.

D'autres détails et avantages ressortiront de la description suivante d'un procédé de fixation dans le sol d'ancrages, de boulons et d'équipements équivalents et du dispositif employé à ce sujet suivant l'invention. Cette description est donnée uniquement à titre d'exemple et ne limite en rien l'invention telle que définie par les revendications. Les références concernent les dessins annexes ci-après.

Les figures 1 à 3 illustrent schématiquement trois étapes successives du procédé suivant l'invention.

La figure 4 est une vue schématique de profil, avec coupe partielle, du dispositif utilisé pour l'application du procédé, suivant l'invention.

Le procédé illustré par les figures 1 à 3 comporte les étapes suivantes.

On creuse un trou foré dans le sol 1 en utilisant un tube de forage à double paroi 2. Un mur de quai ou un massif semblable est indiqué par la référence 3. En général, des équipements en question sont en effet appliqués au travers d'un mur de quai pour l'ancrage de cette structure. Le trou foré proprement dit n'est pas représenté aux figures schématiques parce que le procédé consiste précisément à travailler le trou foré en un trou foré agrandi 4. Ceci est réalisé par l'injection sous pression d'un fluide par la tête de forage 5. A ce sujet, il peut être fait appel à de l'eau, mais aussi un coulis de ciment peut être appliqué pour cela. Des détails au sujet de la structure du tube de forage à double paroi 2 et de la tête de forage 5 suivent plus loin. La tête de forage 5 est à vrai dire équipée d'un bouchon 6 qui ferme un orifice de la tête de forage 5. Ce bouchon 6 est abandonné dans le sol lorsque cet orifice doit devenir libre pour laisser le passage à l'équipement 7.

A la figure 2, on remarque en effet que le tube de forage 2 et la tête de forage 5 sont progressivement extraits du trou foré agrandi 4. L'équipement 7 reste néanmoins en place et est entouré par la masse de coulis de ciment 8 injecté sous pression.

Pour finir, la figure schématique 3 présente l'état dans lequel l'équipement 7 est complètement entouré de coulis de ciment 8 dans le trou foré agrandi 4. Le tube de forage à double paroi y est complètement retiré du trou foré.

Il est manifeste que pour un meilleur ancrage de l'ensemble et en fonction de la structure géologique du sol, on peut prévoir localement, par exemple à l'extrémité du forage, un diamètre encore plus grand du trou foré. Cette variante possible n'est pas représentée aux figures.

Le dispositif pour la mise en oeuvre, dans les circonstances les plus économiques et techniquement les plus fiables, du procédé est représenté à la figure 4 où le tube double de forage est indiqué par la référence générale 2. Le tube double de forage 2 comporte en effet une chemise externe 9 qui entoure concentriquement un cylindre interne 10. Entre la chemise externe 9 et le cylindre interne 10 existe un espace 11. L'espace 11 se raccorde à deux ou à au moins deux nez de pulvérisation 12 tandis qu'à l'extrémité opposée cet espace 11 est en liaison dans la tête de lavage 13 avec une entrée 14 pour l'alimentation en eau sous pression, éventuellement en coulis de ciment.

Par le côté interne du cylindre interne 10, l'espace 15 est partiellement occupé par l'équipement 7 qui y repose. L'expression "équipement" tient compte aussi de ce qu'il peut s'agir ici de ce que l'on appelle un boulon ou un ancrage. L'espace 15 est en liaison avec une entrée 16 pour l'addition de coulis de ciment ou d'eau. Du coulis de ciment ou de l'eau peut donc circuler sous pression de l'entrée 16, au travers de l'espace 15, vers la tête de forage 5 qui est fermée par un bouchon 17. Le bouchon 17 a la forme d'une pointe et est pourvu de clapets anti-retour et est donc destiné, d'une part, à fermer l'orifice 18 de la tête de forage 5 et, d'autre part, à faciliter la pénétration dans le sol.

Se référant à nouveau aux figures schématiques 1 et 3 et à l'explication du procédé qui s'y raccorde, les avantages et la grande simplicité technique du procédé et du dispositif sont parfaitement mises en évidence.

Le dispositif permet donc, en faisant appel à la combinaison de techniques connues dans une certaine mesure, d'enchemiser dans du ciment un équipement dans des sortes de sols des structures géologiques les plus disparates.

Bien que les figures schématiques présentent des alésages horizontaux, il est évident, comme d'ailleurs souligné au commencement, d'adapter cette technique par le forage dans le sens vertical. Des alésages qui se présentent sous des angles compris entre 0 et 90° peuvent aussi être très bien exécutés par cela.

L'invention n'est cependant pas limitée à la forme de réalisation décrite ci-dessus et beaucoup de modifications peuvent y être apportées sans sortir du cadre de l'invention tel que défini par les revendications annexées.

## Revendications

1. Procédé de fixation dans le sol d'ancrages, de boulons et d'équipements équivalents , par creusement d'un trou foré en utilisant une tête de forage et par l'injection d'un coulis de ciment, selon lequel procédé:
- on réalise le trou foré en question en enfonçant ou en faisant forer dans le sol un tube de forage (2) comportant une tête de forage et on agrandit le diamètre du trou foré par injection sous pression d'un liquide,
- on utilise pour cela un tube de forage rotatif muni d'une tête de forage, on place dans l'axe central du tube de forage ledit équipement, la longueur de cet équipement correspondant sensiblement à celle du tube de forage, et, dans la phase finale, on laisse en place dans le sol l'équipement en question ci-dessus lors du retrait du tube de forage tandis que du coulis de ciment est injecté sous pression autour de l'équipement dans la cavité forée élargie formée, caractérisé en ce que ledit tube de forage (2) est constitué par un tube de forage rotatif à double paroi (9, 10) ménageant un espace concentrique (11) se raccordant d'une part à au moins deux nez de pulvérisation (12) et d'autre part à une entrée (14) d'alimentation en liquide sous pression, ledit tube étant muni d'une tête de forage (5) comportant axialement un orifice d'extrémité (18) et présentant latéralement lesdits nez de pulvérisation (12), le diamètre du tube et de l'orifice d'extrémité (18) de la tête de forage étant d'une grandeur telle que ledit équipement (7) puisse être glissé suivant leur axe central, ledit orifice d'extrémité (18) de la tête de forage étant équipé d'un bouchon amovible (6, 17) constituant élément perdu lors du retrait du tube de forage (2), ledit bouchon étant laissé dans le sol avec l'équipement (7) susdit dans la chemise en ciment de ce dernier.

2. Procédé suivant la revendication 1, caractérisé en ce que l'on utilise du coulis de ciment en tant que liquide lors de l'agrandissement du diamètre du trou foré.

3. Procédé suivant la revendication 1, caractérisé en ce qu'on utilise de l'eau en tant que liquide lors de l'agrandissement du diamètre du trou foré.

4. Dispositif pour la mise en oeuvre du procédé suivant l'une quelconque des revendications 1 à 3 comprenant un tube de forage (2) muni d'une tête de forage (5), la tête de forage comportant axialement un orifice d'extrémité (18) et présentant latéralement au moins deux nez de pulvérisation (12) pour l'injection sous pression d'un liquide, le diamètre du tube et de l'orifice d'extrémité de la tête de forage étant d'une grandeur telle qu'un équipement (7), tel que boulon ou ancrage, peut être glissé suivant leur axe central, caractérisé en ce que ledit tube de forage est un tube de forage rotatif constitué par un tube à double paroi (9, 10) de façon à ménager un espace concentrique (11) se raccordant d'une part aux nez de pulvérisation (12) et d'autre part à une entrée (14) d'alimentation en liquide sous pression, tant pour l'agrandissement du diamètre du trou foré que pour la mise en place d'une chemise en ciment autour de l'équipement (7) précité, et que ledit orifice d'extrémité (18) de la tête de forage est équipé d'un bouchon amovible (6, 17) constituant élément perdu lors du retrait du tube de forage (2), ledit bouchon étant laissé dans le sol avec l'équipement (7) susdit dans la chemise en ciment de ce dernier.

5. Dispositif suivant la revendication 4, caractérisé en ce que dans le tube de forage à double paroi (2) précité les nez de pulvérisation (12) susdits sont en liaison avec l'espace concentrique (11) entre les deux parois du tube de forage à double paroi (2) qui est constitué par une chemise externe (9) et par un cylindre interne (10).

6. Dispositif suivant l'une quelconque des revendications 4 ou 5, caractérisé en ce que le tube de forage à double paroi (2) précité est pourvu à l'extrémité qui est opposée à la tête de forage (5) d'une tête de lavage (13) comportant au moins deux entrées (14 et 16), la première entrée (14) étant en liaison avec l'espace (11) entre la chemise externe (9) et le cylindre interne (10) tandis que l'autre entrée (16) est en liaison avec l'espace (14), dans lequel est glissé l'équipement (7) susdit, et en outre communique avec l'orifice (18) de la tête de forage (5).

## Patentansprüche

1. Verfahren zur Befestigung von Verankerungen, Bolzen und gleichartigen Ausrüstungen im Boden durch Einbringen eines Bohrloches unter Verwendung eines Bohrkopfes und durch Einspritzen eines Zementbreies, bei dem:
- das in Rede stehende Bohrloch hergestellt wird, indem ein mit einem Bohrkopf versehenes Bohrrohr (2) in den Boden eingetrieben oder durch Bohren eingebracht und der Durchmesser des Bohrloches durch Einspritzen einer Flüssigkeit unter Druck erweitert wird,
- hierzu ein mit einem Bohrkopf versehenes Rotationsbohrrohr verwendet wird, auf der Mittelachse des Bohrrohres die Ausrüstung angeordnet wird, wobei die Länge dieser Ausrüstung im wesentlichen der des Bohrrohres entspricht, und in der Endphase die oben genannte, in Rede stehende Ausrüstung während des Zurückziehens des Bohrrohres an der betreffenden Stelle zurückgelassen wird, während der Zementbrei unter Druck um die Ausrüstung in den gebildeten vergrößerten und ausgebohrten Hohlraum eingespritzt wird, dadurch gekennzeichnet, daß das Bohrrohr (2) durch ein Rotationsbohrrohr doppelter Wandung (9, 10) gebildet ist, durch die ein konzentrischer Raum (11) ausgespart wird, der einerseits mit zwei Zerstäubungsnasen (12) und andererseits mit einem Eingang (14) zur Versorgung mit Druckflüssigkeit verbunden ist, wobei das Rohr mit einem Bohrkopf (5) versehen ist, der axial eine Endöffnung (18) und seitlich die Zertäubungsnasen (12) aufweist, wobei der Durchmesser des Rohres und der Endöffnung (18) des Bohrkopfes eine solche Größe besitzt, daß die Ausrüstung (7) entlang deren Mittelachse verschoben werden kann, wobei die Endöffnung (18) des Bohrkopfes mit einem abnehmbaren Verschluß (6, 17) versehen ist, der während des Zurückziehens des Bohrrohres (2) ein verlorenes Element darstellt, und wobei der Verschluß mit der oben genannten Ausrüstung (7) in dem Zementmantel dieser letzteren in dem Boden zurückgelassen wird.

2. Verfahren nach Anspruch 1, dadurch gekennzeichnet, daß man bei der Vergrößerung des Durchmessers des Bohrloches den Zementbrei als Flüssigkeit verwendet.

3. Verfahren nach Anspruch 1, dadurch gekennzeichnet, daß man bei der Vergrößerung des Durchmessers des Bohrloches Wasser als Flüssigkeit verwendet.

4. Vorrichtung zur Durchführung des Verfahrens gemäß einem der Ansprüche 1 bis 3, mit einem Bohrrohr (2), das mit einem Bohrkopf (5) versehen ist, der axial eine Endöffnung (18) und seitlich wenigstens zwei Zerstäubungsnasen (12) zum Einspritzen einer Flüssigkeit unter Druck aufweist, wobei der Durchmesser des Rohres und der Endöffnung des Bohrkopfes eine solche Größe besitzt, daß eine Ausrüstung (7) wie ein Bolzen oder eine Verankerung entlang deren Mittelachse verschoben werden kann, dadurch gekennzeichnet, daß das Bohrrohr ein Rotationsbohrrohr ist, das durch ein Rohr doppelter Wandung (9, 10) gebildet ist, um einen konzentrischen Raum (11) auszusparen, der einerseits mit den Zerstäubungsnasen (12) und andererseits mit einem Eingang (14) zur Versorgung mit Druckflüssigkeit verbunden ist, sowohl zur Erweiterung des Durchmessers des Bohrloches als auch zum Einbringen eines Zementmantels um die zuvor genannte Ausrüstung (7), und daß die Endöffnung (18) des Bohrkopfes mit einem abnehmbaren Verschluß (6, 17) versehen ist, der beim Zurückziehen des Bohrrohres (2) ein verlorenes Element bildet, wobei der Verschluß mit der oben genannten Ausrüstung (7) in dem Zementmantel dieser letzteren in dem Boden zurückgelassen wird.

5. Vorrichtung nach Anspruch 4, dadurch gekennzeichnet, daß in dem zuvor genannten Bohrrohr (2) doppelter Wandung die oben genannten Zertäubungsnasen (12) mit dem konzentrischen Raum (11) zwischen den beiden Wänden des Bohrrohres (2) doppelter Wandung in Verbindung stehen, die durch einen Außenmantel (9) und durch einen Innenzylinder (10) gebildet ist.

6. Vorrichtung nach Anspruch 4 oder 5, dadurch gekennzeichnet, daß das zuvor genannte Bohrrohr (2) doppelter Wandung an den den Bohrkopf (5) gegenüberliegenden Ende mit einem Spülkopf (13) versehen ist, der zumindest zwei Eingänge (14 und 16) aufweist, wobei der erste Eingang (14) mit dem Raum (11) zwischen dem Außenmantel (9) und dem Innenzylinder (10) in Verbindung steht, während der andere Eingang (16) mit dem Raum (14) verbunden ist, in dem die oben genannte Ausrüstung (7) verschoben wird ist, und überdies mit der Offnung (18) des Bohrkopfes (5) in Verbindung steht.

## Claims

1. Method for fixing anchorages, bolts and equivalent equipments in the bottom by boring a drill hole by means of a drill bit and by injecting cement grout, according to which method :
- the drill hole in question is effected by driving or boring a drill pipe (2) including a drill bit in the bottom and the diameter of the drill hole is enlarged by injecting a liquid under pressure,
- use is made hereto of a rotating drill pipe provided with a drill bit, said equipment is placed in the central axis of the drill pipe, the length of this equipment corresponding substantially to the one of the drill pipe, and, in the final phase, the equipment in question hereinabove is left in place in the bottom when withdrawing the drill pipe while cement grout is injected under pressure around the equipment in the formed enlarged drill cavity,
characterised in that said drill pipe (2) is composed of a double wall (9, 10) rotating drill pipe providing a concentric space (11) connected, on the one hand, to at least two spray nozzles (12) and, on the other hand, to an inlet (14) for supplying liquid under pressure, said pipe being provided with a drill bit (5) including axially an end orifice (18) and presenting laterally said spray nozzles (12), the diameter of the pipe and of the end orifice (18) of the drill bit being of such a size that said equipment (7) may be slid according to their central axis, said end orifice (18) of the drill bit being equipped with a removable stopper (6, 17) forming an element which is lost upon withdrawal of the drill pipe (2), said stopper being left in the bottom with aforesaid equipment (7) in the cement jacket of this latter.

2. Method according to claim 1, characterized in that use is made of cement grout as liquid when enlarging the diameter of the drill hole.

3. Method according to claim 1, characterized in that use is made of water as liquid when enlarging the diameter of the drill hole.

4. Device for carrying out the method according to any one of the claims 1 to 3, comprising a drill pipe (2) provided with a drill bit (5), the drill bit including axially an end orifice (18) and presenting laterally at least two spray nozzles (12) for injecting a liquid under pressure, the diameter of the pipe and of the end orifice of the drill bit being of such a size that an equipment (7), such as a bolt or an anchorage, may be slid according to their central axis, characterized in that said drill pipe is a rotating drill pipe composed of a double wall (9, 10) pipe so as to provide a concentric space (11) connecting, on the one hand, to the spray nozzles (12) and, on the other hand, to an inlet (14) for supplying liquid under pressure, both for enlarging the diameter of the drill hole as for putting a jacket in cement into place around aforesaid equipment (7), and in that said end orifice (18) of the drill bit is equipped with a removable stopper (6, 17) forming an element which is lost upon withdrawal of the drill pipe (2), said stopper being left in the bottom with aforesaid equipment (7) in the cement jacket of this latter.

5. Device according to claim 4, characterized in that in aforesaid double wall drill pipe (2), aforesaid spray nozzles (12) are in communication with the concentric space (11) between the two walls of the double wall drill pipe (2), which is composed of an outer sleeve (9) and an inner cylinder (10).

6. Device according to either one of the claims 4 or 5, characterized in that aforesaid double wall drill pipe (2) is provided on the extremity which is opposed to the drill bit (5) with a cleaning head (13) including at least two inlets (14 and 16), the first inlet (14) being in communication with the space (11) between the outer sleeve (9) and the inner cylinder (10) while the other inlet (16) is in communication with the space (14) wherein aforesaid equipment (7) is slid in, and communicates moreover with the orifice (18) of the drill bit (5).
